# EUROPÄISCHE PATENTSCHRIFT

(11) **EP 2 963 215 B1**
(45) Veröffentlichungstag und Bekanntmachung des Hinweises auf die Patenterteilung: **05.05.2021**
(21) Anmeldenummer: 15174637.7
(22) Anmeldetag: 30.06.2015
(51) Int. Cl.: E05C 7/04, E05B 47/00, E05B 65/10, E05B 63/04

(54) **PASSIVFLÜGELSCHLOSS**
PASSIVE LEAF LOCK
SERRURE À BATTANT PASSIF

(30) Priorität: 30.06.2014 DE 102014009475; 30.06.2014 DE 102014009473; 22.09.2014 DE 102014013994; 18.01.2015 DE 102015000511; 19.01.2015 DE 102015100683; 15.05.2015 DE 102015107650
(43) Veröffentlichungstag der Anmeldung: 06.01.2016
(73) Patentinhaber: ASSA ABLOY Sicherheitstechnik GmbH, 72458 Albstadt (DE)
(72) Erfinder: SAUTER, Andreas, 72469 Meßstetten (DE)
(74) Vertreter: Louis Pöhlau Lohrentz

(56) Entgegenhaltungen:
- DE-A1-102009 043 962
- DE-B4- 19 957 999
- DE-B4-102006 038 610

## Beschreibung

Die Erfindung betrifft ein Passivflügelschloss, welches die Merkmale des Oberbegriffs des Patentanspruchs 1 aufweist.

Aus der DE 10 2006 038 610 B4 ist ein derartiges Passivflügelschloss bekannt. Die elektrische Türöffnereinrichtung ist als eigenständige Baueinheit im Schlosskasten des Passivflügelschlosses aufgenommen. Die Türöffnerbaueinheit weist wie herkömmlich im Türrahmen zu montierende Türöffner ein Türöffnergehäuse auf, in welchem sämtliche Komponenten des Türöffners angeordnet sind. Die Türöffnerbaueinheit ist in der DE 10 2006 038 610 B4 in dem Schlossgehäuse eines Passivflügelschlosses eingesetzt, und zwar in einem separaten Freiraum, der als Aussparung in der Schlossmechanik ausgebildet ist. Um den grundsätzlich elektrisch schaltbaren Türöffner zusätzlich in der Schließstellung der Tür mechanisch entriegeln zu können, ist in der DE 10 2006 038 610 B4 ein mechanischer Entriegler vorgesehen, der mit der Riegelstangenanschlusseinrichtung im Schlossgehäuse gekuppelt ist. Der mechanische Entriegler greift in das Türöffnergehäuse ein, um die elektrische Sperreinrichtung des Türöffners mechanisch zu entriegeln. Hierbei greift der mechanische Entriegler an dem Anker des Elektromagneten der elektrischen Sperreinrichtung an.

Auch die BKS DE 199 57 999 B4 sieht vor, dass zur mechanischen Entriegelung der mechanische Entriegler den Anker des Elektromagneten der elektrischen Sperreinrichtung des Türöffners betätigt.

Der Nachteil der bekannten Lösungen mit mechanischer Entriegelung des elektrischen Türöffners im Passivflügelschloss besteht darin, dass der mechanische Entriegler und die elektrische Türöffnereinrichtung in dem Passivflügelschloss so angeordnet werden müssen, dass der mechanische Entriegler in Eingriff mit dem Anker der elektrischen Sperreinrichtung bringbar ist. Dies begrenzt die Anordnungs- und Gestaltungsmöglichkeiten bei der Konstruktion des Passivflügelschlosses.

Der Erfindung liegt die Aufgabe zugrunde, ein Konzept für ein Passivflügelschloss zu schaffen, das größere Gestaltungsfreiheiten erbringt.

Die Erfindung löst diese Aufgabe mit dem Gegenstand des Patentanspruchs 1.

Wesentlich ist, dass der mechanische Entriegler mit dem elektrisch schaltbaren Aktor zusammenwirkt. Dieses Zusammenwirken ist vorzugsweise derart ausgebildet, dass durch Betätigung des mechanischen Entrieglers der elektrische Aktor außer Reichweite des abtriebsseitigen Sperrglieds verlagert wird und damit die Türöffnerfalle mechanisch in Freigabestellung geschaltet ist.

Der elektrische Aktor kann als elektrische Spule und das abtriebsseitige Sperrglied als Anker, z. B. Schwenkanker ausgebildet sein. Alternativ kann der elektrische Aktor auch als E-Motor ausgebildet sein und das abtriebsseitige Sperrglied als das Abtriebsglied des E-Motors.

Bevorzugte Ausführungen können vorsehen, dass der elektrische Aktor zwecks Verlagerung durch den mechanischen Entriegler ein Schiebelager oder ein Schwenklager aufweist.

Was die Ausgestaltung des mechanischen Entrieglers betrifft, sehen bevorzugte Ausführungen vor, dass der mechanische Entriegler als bewegbar gelagerter Entriegelungsschieber oder Entriegelungshebel ausgebildet ist. In bevorzugter Weiterbildung kann hierbei vorgesehen sein, dass der mechanische Entriegler in oder an dem Schlossgehäuse bewegbar gelagert ist.

Was die Ausgestaltung der Türöffnerfalle betrifft, werden besonders praktikable Ausführungen erhalten, wenn vorgesehen ist, dass die Türöffnerfalle als Schwenkfalle oder lineare Schiebefalle ausgebildet ist. In bevorzugter Weiterbildung kann hierbei vorgesehen sein, dass das Schwenklager der als Schwenkfalle ausgebildeten Türöffnerfalle bzw. das lineare Schiebelager der als lineare Schiebefalle ausgebildeten Türöffnerfalle durch Beaufschlagung des mechanischen Entrieglers verlagerbar ist.

Konstruktiv einfache Ausführungen mit hoher Funktionssicherheit können insbesondere erhalten werden, wenn vorgesehen ist, dass der mechanische Entriegler für seine Betätigung mit der oberen RiegelstangenAnschlusseinrichtung und/oder der unteren RiegelstangenAnschlusseinrichtung zusammenwirkt.

Besonders vorteilhaft sind Ausführungen möglich, bei denen vorgesehen ist, dass die Schlossmechanik ein Schlossgetriebe aufweist, das zwischen einerseits der oberen Riegelstangen-Anschlusseinrichtung und/oder der unteren Riegelstangen-Anschlusseinrichtung und andererseits der Betätigungs-Anschlusseinrichtung zwischengeschaltet ist und der mechanische Entriegler für seine Betätigung mit dem Schlossgetriebe zusammenwirkt.

Besondere Vorteile ergeben sich mit Ausführungen, die vorsehen, dass in der elektrisch durch Änderung der Bestromung der elektrischen Sperreinrichtung geschalteten Freigabestellung der Türöffnerfalle die Türöffnerfalle mit einem Getriebeelement zusammenwirkt, welches über das abtriebsseitige Sperrglied der elektrischen Sperreinrichtung freigeschaltet, vorzugsweise in dieser Stellung nicht blockiert ist, und/oder
dass in der mechanisch durch Betätigung des mechanischen Entrieglers geschalteten Freigabestellung der Türöffnerfalle das Getriebeelement derart verlagert ist, dass das Getriebeelement außer Eingriff der Türöffnerfalle ist, und/oder
dass in der Sperrstellung der Türöffnerfalle das Getriebeelement über das abtriebsseitige Sperrglied der elektrischen Sperreinrichtung blockiert ist und damit auch die Türöffnerfalle blockiert ist.

Eine wesentliche andere Anordnung als im Stand der Technik ergibt sich mit Ausführungen, die vorsehen, dass in der mechanisch durch Betätigung des mechanischen Entrieglers geschalteten Freigabestellung der Türöffnerfalle das abtriebsseitige Sperrglied der elektrischen Sperreinrichtung relativ zu dem elektrischen Aktor in einer ersten Stellung angeordnet ist, und dass in der elektrisch durch Änderung der Bestromung der elektrischen Sperreinrichtung geschalteten Freigabestellung der Türöffnerfalle das abtriebsseitige Sperrglied der elektrischen Sperreinrichtung relativ zu dem elektrischen Aktor in einer zweiten Stellung angeordnet ist,
wobei die erste Stellung des abtriebsseitigen Sperrglieds unterschiedlich von der zweiten Stellung des abtriebsseitigen Sperrglieds ausgebildet ist.

Von besonderem Vorteil können Ausführungen sein, die vorsehen, dass in der Sperrstellung der Türöffnerfalle das abtriebsseitige Sperrglied der elektrischen Sperreinrichtung relativ zu dem elektrischen Aktor in einer dritten Stellung angeordnet ist, die unterschiedlich von der genannten zweiten Stellung des abtriebsseitigen Sperrglieds der elektrischen Sperreinrichtung ausgebildet ist und/oder identisch ist mit der ersten Stellung des elektrischen Sperrglieds der elektrischen Sperreinrichtung.

Weitere Merkmale ergeben sich aus den Unteransprüchen sowie aus der Beschreibung in Verbindung mit den Figuren. Die Figuren zeigen:
- Figur 1a:: eine schematische Seitenansicht eines nicht erfindungsgemäßen Passivflügelschlosses mit geöffnetem Gehäusedeckel;
- Figur 1b:: eine Ansicht der Stulpseite des Passivflügelschlosses;
- Figur 2:: eine vergrößerte Darstellung im Bereich der Türöffnerkomponenten des Passivflügelschlosses;
- Figur 3:: eine Ausschnittsdarstellung in Blickrichtung von hinten, d. h. mit Türöffnerkomponenten im Vordergrund auf die Stulpseite des Passivflügelschlosses, Türöffnerfalle in Freigabestellung geschwenkt;
- Figur 3s: eine Figur 3 entsprechende Darstellung, jedoch Anker der Sperreinrichtung in Sperrstellung geschwenkt und Türöffnerfalle in Sperrstellung;
- Figur 4:: eine Schnittdarstellung des Passivflügelschlosses entlang der Linie I-I aus Fig. 1a, Türöffnerfalle in Freigabestellung geschwenkt;
- Figur 4s: eine Figur 4 entsprechende Darstellung, jedoch Türöffnerfalle in Sperrstellung;
- Figur 5:: eine schematische Seitenansicht eines zweiten nicht erfindungsgemäßen Ausführungsbeispiels eines Passivflügelschlosses mit geöffnetem Gehäusedeckel;
- Figur 6:: eine Figur 5 entsprechende Darstellung des dort gezeigten nicht erfindungsgemäßen Ausführungsbeispiels, jedoch bei entferntem Schieber 4 des Schlossgetriebes;
- Figur 7:: eine Detaildarstellung in perspektivischer Ansicht der Türöffnereinrichtung, deren Komponenten im Schlosskasten angeordnet sind, in Sperrstellung;
- Figur 8: die Türöffnereinrichtung in Figur 7, jedoch in Seitenansicht;
- Figur 9:: eine Figur 7 entsprechende Darstellung der Türöffnereinrichtung, jedoch in erster Freigabestellung, d. h. elektrisch freigeschaltet;
- Figur 10:: die in Figur 9 dargestellte Türöffnereinrichtung, jedoch in Seitenansicht;
- Figur 11:: eine Figur 9 entsprechende Darstellung der Türöffnereinrichtung, jedoch in zweiter Freigabestellung, das heißt mechanisch freigeschaltet;
- Figur 12:: die in Figur 11 dargestellte Türöffneransicht; jedoch in Seitenansicht.
- Figuren 13a - 13d: perspektivische Darstellungen eines weiteren nicht erfindungsgemäßen Ausführungsbeispiels, diverse Schaltstellungen beim elektrischen Entriegeln darstellend;
- Figuren 14a - 14d: perspektivische Darstellungen des nicht erfindungsgemäßen Ausführungsbeispiels der Figuren 13a bis 13d, diverse Schaltstellungen beim mechanischen Entriegeln durch den mechanischen Entriegler darstellend.

Die Figuren 1a bis 4 zeigen Ausführungen eines nicht erfindungsgemäßen Passivflügelschlosses mit vorteilhaften Ausgestaltungen und Merkmalen, die in der gezeigten Merkmalskombination verwendet werden können. Es ist in alternativen Ausgestaltungen auch eine Kombination einzelner oder eines Teils von in den Figuren dargestellten Merkmalen mit zusätzlichen, in den Figuren nicht explizit gezeigten Merkmalen vorgesehen. Es sind auch Ausgestaltungen vorgesehen, die nicht alle in den Figuren gezeigten Merkmale in ihrer Gesamtheit aufweisen, sondern nur eine Auswahl der gezeigten Merkmale enthalten, ohne den Rahmen der Erfindung zu verlassen.

Das in den Figuren 1a bis 4 gezeigte Passivflügelschloss 1 weist ein Schlossgehäuse 2 auf, in welchem eine Schlossmechanik und eine in der Schlossmechanik integrierte Türöffnereinrichtung 5 angeordnet ist. Die Schlossmechanik umfasst ein Schlossgetriebe mit einem Schieber 4, der über eine Nuss 3 betätigbar ist. Die Schlossmechanik weist ferner eine Riegel-Aushebeeinrichtung 6 auf für einen Riegel eines zugeordneten Aktivflügelschlosses. Ferner weist die Schlossmechanik eine Anschlusseinrichtung für eine obere Riegelstange 7 und eine Anschlusseinrichtung für eine untere Riegelstange 8 auf.

Ein wesentlicher Unterschied zu herkömmlichen Passivflügelschlössern, die mit einem elektrischen Türöffner ausgerüstet sind, ist bei dem dargestellten nicht erfindungsgemäßen Ausführungsbeispiel, dass die Komponenten der Türöffnereinrichtung in dem Schlossgehäuse 2 eigenständig gelagert sind. Es ist kein separates Türöffnergehäuse vorhanden, das sämtliche Türöffnerkomponenten aufnimmt. Die Komponenten der Türöffnereinrichtung sind in dem dargestellten Fall verschachtelt mit den Komponenten der Schlossmechanik in dem Schlossgehäuse angeordnet. Komponenten der Schlossmechanik greifen zwischen Komponenten der Türöffnereinrichtung ein.

Die Türöffnereinrichtung 5 weist als Türöffnerkomponenten eine schwenkbar gelagerte Türöffnerfalle 51 und eine elektrische Sperreinrichtung 52 auf. Die elektrische Sperreinrichtung 52 wirkt mit der Türöffnerfalle 51 über zwischengeschaltete Getriebeelemente zusammen. Die elektrische Sperreinrichtung umfasst eine elektrische Spule 52s und einen Anker 52a, der als abtriebsseitiges Sperrglied mit der Spule 52s zusammenwirkt. Der Anker 52a ist im dargestellten Fall in Art eines flachen einarmigen Hebels um eine Schwenkachse 52aa schwenkbar gelagert und ist auf der Oberseite der Spule 52s angeordnet. Zwischen dem Anker 52a und der Türöffnerfalle 51 ist ein Übertragungsschieber 53 angeordnet. Er wirkt an seiner einen Seite unmittelbar mit der Türöffnerfalle 51 und an seiner anderen Seite unmittelbar mit dem Anker 52a zusammen. Hierfür weist der Übertragungsschieber 53 an seiner dem Anker 52a zugewandten Seite eine Anschlagkante 53k auf, die unmittelbar mit dem Anker 52a zusammenwirkt.

Die Türöffnerkomponenten sind in dem Schlossgehäuse 2 so angeordnet, dass die Türöffnerfalle 51 benachbart zum Stulp angeordnet ist und die Schwenkachse 51aa der Türöffnerfalle 51 parallel zum Stulp ausgerichtet ist. Die elektrische Sperreinrichtung 52 ist nahe der stulpfernen Hinterseite des Schlossgehäuses 2 angeordnet. Der Übertragungsschieber 53 ist benachbart zur Türöffnerfalle 51 angeordnet. Seine Bewegungsrichtung erstreckt sich zwischen der Stulpseite und der stulpfernen Hinterseite des Schlossgehäuses 2, d. h. in Querrichtung des Schlossgehäuses 2 und dabei quer zur Verschieberichtung des Schiebers 4.

Die Türöffnerfalle 51 ist als Schwenkfalle ausgebildet. Sie weist einen schwenkbar gelagerten Türöffnerfalllen-Körper 51k auf, auf dem ein Aufschraubstück 51a aufgeschraubt ist. Über das Aufschraubstück wirkt die Türöffnerfalle 51 mit einer nicht dargestellten Schlossfalle eines zugeordneten Aktivflügelschlosses zusammen.

In dem Schlossgehäuse 2 ist ein Entriegelungsschieber 54 parallel zur elektrischen Sperreinrichtung 52 verschiebbar gelagert, d. h. der Entriegelungsschieber 54 ist parallel zur Spule 52s und zum Anker 52a verschiebbar. Der Entriegelungsschieber 54 stellt einen Teil der Schlossmechanik dar. Er bildet einen mechanischen Entriegler, um zur mechanischen Freigabe des elektrischen Türöffners den Anker 52a zu betätigen. Der Entriegelungsschieber 54 weist hierfür an der dem Anker 52 zugewandten Seite einen Betätigungskopf 54b auf. Der Entriegelungsschieber 54 ist bewegungsgekoppelt mit dem Schieber 4 des Schlossgetriebes. Im dargestellten Fall ist der Entriegelungsschieber 54 als Abschnitt des Schiebers 4 ausgebildet und/oder zumindest als ein mit dem Schieber bewegungsfestes Teil ausgebildet.

Die Türöffnereinrichtung 5 ist in eine Sperrstellung und in eine Freigabestellung schaltbar. In der Sperrstellung ist die Türöffnerfalle 51 gesperrt und hintergreift die die in Schließstellung der Tür eingreifende Schlossfalle des Aktivflügelschlosses, um den Aktivflügel in Schließstellung zu arretieren. In der Freigabestellung ist die Türöffnerfalle freigeschaltet, so dass die Schlossfalle freikommt, wenn der Aktivflügel aufgedrückt wird.

Die Schaltung zwischen Sperrstellung und Feigebestellung kann durch elektrische Steuerung erfolgen, indem die elektrische Sperreinrichtung elektrisch geschaltet wird. Dies bedeutet, dass die Entriegelung der elektrischen Türöffnereinrichtung durch elektrisches Feischalten der elektrischen Sperreinrichtung 52 erfolgt. Alternativ ist eine Freischaltung der elektrischen Türöffnereinrichtung durch eine mechanische Entriegelung möglich. Dies erfolgt durch mechanische Betätigung des Entriegelungsschiebers 54, der in dem nicht erfindungsgemäßen Ausführungsbeispiel der Figuren 1 bis 4 über seinen Betätigungskopf 54b auf den Anker 52a einwirkt.

In dem nicht erfindungsgemäßen Ausführungsbeispiel der Figuren 1 bis 4 steht in der Sperrstellung der Türöffnerfalle der Anker 52a in seiner von der Spule 52s weggeschwenkten Stellung, wie dies in Fig. 3s gezeigt ist. Der zwischen dem Anker 52a und der Türöffnerfalle 51 angeordnete Übertragungsschieber 53 steht mit seiner Anschlagkante 53k an dem nach oben geschwenkten Anker 52a an. Dies ist in Fig. 4s gezeigt. Der Übertragungsschieber 53 bildet mit seiner stulpseitigen Kante einen Anschlag für die Türöffnerfalle 51. Die Türöffnerfalle 51 ist in dieser Stellung gesperrt gegen ein Schwenken in Freigabestellung.

Bei der mechanischen Entriegelung wird der Anker 52a durch Verschieben des Entriegelungsschiebers 54 in seine auf der Spule 52s aufliegende Freigabestellung geschwenkt. Die Stellung ist in den Figuren 3 und 4 gezeigt.

Damit ist der Anker 52a außerhalb des Verschiebeweges des Übertragungsschiebers 53, sodass die Türöffnerfalle 51 für ein Schwenken freigeschaltet ist. Wenn in dieser Stellung die Türöffnerfalle 51 durch die Schlossfalle in Öffnungsrichtung beaufschlagt wird, schwenkt sie und gibt die Schlossfalle frei. Das Schwenken der Türöffnerfalle ist möglich, weil der Übertragungsschieber 53 nicht über den Anker 52a der elektrischen Sperreinrichtung blockiert ist. Beim Schwenken der Türöffnerfalle 51 weicht der Übertragungsschieber 53 aus.

Die elektrische Entriegelung erfolgt durch Änderung der Bestromung der elektrischen Sperreinrichtung 52. Ausgehend von der Sperrstellung, wie sie in den Figuren 3s und 4s dargestellt ist, wird durch Änderung der Bestromung der Anker 52a in seine auf der Spule 52s aufliegende Stellung geschwenkt. Damit gelangt der Anker 52a aus dem Bewegungsweg des Übertragungsschiebers 53. Wenn die Türöffnerfalle 51 nun durch die Schlossfalle zum Öffnen der Tür beaufschlagt wird, schwenkt die Türöffnerfalle 51, da der Übertragungsschieber 53 nun nicht mehr von dem Anker 52a blockiert ist und ausweichen kann. Diese Freigabestellung ist gleich wie bei der mechanischen Entriegelung und in den Figuren 3 und 4 gezeigt.

Bei der in den Figuren 1 bis 4 dargestellten nicht erfindungsgemäßen Ausführung ist also vorgesehen, dass der mechanische Entriegler 54, wie bei den herkömmlichen bekannten Systemen am abtriebsseitigen Sperrglied der elektrischen Sperreinrichtung, und zwar an dem Anker 52a, der mit der Spule 52s des Elektromagneten zusammenwirkt, angreift. Diese Ausführung wäre abzuwandeln, und zwar beispielsweise dahingehend, dass der mechanische Entriegler 54 mit dem Übertragungsschieber 53 des Türöffnergetriebes, der als Wechsel fungiert, zusammenwirkt. In der mechanischen Entriegelungsstellung wird dann der mechanische Entriegler 54 den Übertragungsschieber 53 aus der Eingriffsstellung der Türöffnerfalle 51 heraus verlagern, z. B. durch Verschiebung des Übertragungsschiebers 53 parallel zum Stulp, bis er aus der Wirkstellung der Türöffnerfalle 51 herauskommt. Dies hat dann zur Folge, dass in der mechanischen Entriegelungsstellung die Türöffnerfalle 51 außer Eingriff des Übertragungsschiebers 53 und damit freigeschaltet ist. Die Verlagerung des Übertragungsschiebers 53 kann bei dieser Ausgestaltung im selben Schiebelager erfolgen, in dem der Übertragungsschieber 53 auch bei seinem Zusammenwirken mit dem Anker 52a und der Türöffnerfalle 51 verschiebbar gelagert ist. Alternativ wäre auch eine Abwandlung möglich, bei der der Übertragungsschieber 53 ein separates Lager, z. B. ein zweites Schiebelager oder ein Schwenklager, aufweist, in welchem der Übertragungsschieber 53 bei seiner Betätigung durch den mechanischen Entriegler 54 verlagert wird. Es kann auch vorgesehen sein, dass der mechanische Entriegler 54 an diesem zusätzlichen Lager angreift.

Weitere Abwandlungen gegenüber der in den Figuren 1 bis 4 dargestellten nicht erfindungsgemäßen Ausführung sind, als nicht erfindungsgemäße Ausführungsform, dahingehend möglich, dass z. B. der mechanische Entriegler 54 mit der Türöffnerfalle 51 zusammenwirkt und die Türöffnerfalle 51 zur mechanischen Entriegelung verlagert. Diese Verlagerung kann in dem Schwenklager der Türöffnerfalle 51 erfolgen, in welchem die Türöffnerfalle 51 auch bei ihrem Zusammenwirken mit der Schlossfalle und dem Übertragungsschieber 53 verlagerbar ist. Die Türöffnerfalle 51 kann alternativ jedoch auch ein separates Lager, z. B. ein Schiebelager aufweisen, in welchem die Türöffnerfalle 51 bei einem Zusammenwirken mit dem mechanischen Entriegler 54 zur mechanischen Entriegelung verlagert wird. Alternativ kann die Türöffnerfalle 51, als nicht erfindungsgemäße Ausführungsform, einen separaten beweglich gelagerten Abschnitt aufweisen, der zur mechanischen Entriegelung mit dem mechanischen Entriegler 54 zusammenwirkt und relativ zur übrigen Türöffnerfalle 51 verlagert wird.

Bei dem in den Figuren 5 bis 12 dargestellten Passivflügelschloss handelt es sich um eine konkret ausgeführte Abwandlung des Passivflügelschlosses der Figuren 1 bis 4. Die Schlossmechanik des Passivflügelschlosses ist gleich wie bei dem Schloss in den Figuren 1 bis 4. Lediglich die Türöffnereinrichtung 5 unterscheidet sich in ihrem Aufbau von der Türöffnereinrichtung in dem Passivflügelschloss in den Figuren 1 bis 4. Die Türöffnereinrichtung weist bei der nicht erfindungsgemäßen Ausführung der Figuren 5 bis 12 die gleichen Komponenten, nämlich eine Türöffnerfalle 51, eine elektrische Sperreinrichtung 52 mit Spule 52s und Anker 52a und einen Übertragungsschieber 53, sowie einen über die Schlossnuss 3 betätigbaren Entriegelungsschieber 54 auf. Zusätzlich ist jedoch noch ein Zwischenglied 55 vorgesehen, welches zwischen dem Übertragungsschieber 53 und dem Anker 52a geschaltet ist und von dem Entriegelungsschieber 54 betätigbar ist. Dies bedeutet, dass in diesem Falle der Übertragungsschieber 53 nicht unmittelbar mit dem Anker 52a zusammenwirkt, sondern lediglich mittelbar über das zwischengeschaltete Zwischenglied 55. Der Entriegelungsschieber 54 wirkt in diesem Fall ausschließlich unmittelbar mit dem Zwischenglied 55 zusammen. Das Zwischenglied weist ein Langloch 55o auf, in welches ein Mitnehmerkopf 4z des Entriegelungschiebers 54 eingreift. Das Langloch 55o ist quer zum Stulp ausgerichtet und damit entlang der Schieberichtung des Übertragungsschiebers 53.

Die Türöffnereinrichtung ist in Sperrstellung und Freigabestellung schaltbar. Die Sperrstellung ist in den Figuren 7 und 8 dargestellt. In dieser Stellung ist der Anker 52a in seiner von der Spule 52s weggeschwenkten Sperrstellung geschaltet und das Zwischenglied 55 ist zwischen dem Übertragungsschieber 53 und dem Anker 52a derart angeordnet, dass das Zwischenglied 55 mit seiner dem Anker 52a zugewandten Seite an einer am Anker 52a ausgebildeten Sperrkante 52ak in Anschlag anliegt und mit seiner dem Übertragungsschieber 53 zugewandten Seite an einer an dem Übertragungsschieber 53 ausgebildeten Anschlagkante 53k in Anschlag anliegt. Der Übertragungsschieber 53 ist in dieser Stellung gegen ein Verschieben in eine vom Stulp weg gerichtete Richtung über das Zwischenglied 55 blockiert. Das Zwischenglied 55 ist durch die am Anker 52a ausgebildete Sperrkante 52ak in diese Schieberichtung seinerseits über den Anker blockiert. Die Türöffnerfalle 51 liegt in dieser Stellung an der Stulpseite des Übertragungsschiebers 53 an und ist in ihrer in den Figuren 7 und 8 dargestellten Sperrstellung gegen ein Verschwenken in Freigaberichtung gesperrt.

In den Figuren 9 und 10 ist die Türöffnereinrichtung in ihrer Freigabestellung dargestellt und zwar in ihrer ersten Freigabestellung, die durch elektrische Schaltung der elektrischen Sperreinrichtung erfolgt ist. Durch die elektrische Freigabeschaltung der Sperreinrichtung 52 ist der Anker 52a aus seiner in den Figuren 7 und 8 gezeigten nach oben geschwenkten Sperrstellung nach unten zur Spule 52s hin geschwenkt angeordnet. Er liegt dabei parallel zur Schlosskastenebene. Wie in Figur 10 am besten erkennbar, ist in dieser Stellung das Zwischenglied 55 außer Anlage der Sperrkante 52ak des Ankers 52a. Diese Stellung in Figur 10 wird erreicht ausgehend von der Sperrstellung in Figur 8 durch Herausschwenken des Ankers 52a aus der Anschlagstellung mit der Sperrkante 52ak in seine auf der Spule 52s aufliegende Schwenkstellung. Das Zwischenglied 55 ist daraufhin in eine Richtung vom Stulp weg in Figur 8 durch Einwirkung des Übertragungsschiebers 53 verschiebbar. Die Schiebebewegung des Zwischenglieds 55 erfolgt durch Einwirkung des Übertragungsschiebers 53, wenn die Türöffnerfalle 51 aus ihrer in Figur 8 dargestellten Sperrstellung beim Öffnen des Aktivflügels durch die Schlossfalle in ihre Freigabestellung geschwenkt wird. Figur 10 zeigt diese Stellung nach der Freigabeschwenkung der Türöffnerfalle 51.

In den Figuren 11 und 12 ist die Freigabestellung der Türöffnereinrichtung nach mechanischer Entriegelung über den Entriegelungsschieber 54 gezeigt. Diese ist im Unterschied zu der in den Figuren 9 und 10 dargestellten elektrischen Freigabestellung als zweite Freigabestellung bezeichnet. In dieser in den Figuren 11 und 12 dargestellten Freigabestellung ist das Zwischenglied 55 aus der in den Figuren 7 und 8 dargestellten Sperrstellung heraus in seine mechanische Freigabestellung verlagert. Die Bewegungsrichtung für diese Verlagerung des Zwischenglieds 55 ist eine Bewegungsrichtung parallel zum Stulp und also quer zur Verlagerungsrichtung des Übertragungsschiebers 53. Die Verlagerung des Zwischenglieds 55 erfolgt bis in die in den Figuren 11 und 12 dargestellte Stellung, d. h. soweit, dass das Zwischenglied 55 außerhalb der am Anker 52a ausgebildeten Sperrkante 52ak steht. Dies bedeutet, dass der Übertragungsschieber 53 nun nicht mehr durch das Zwischenglied 55 und auch nicht mehr mittelbar durch den Anker 52a gegen eine Verlagerung in Freigaberichtung vom Stulp weg gehindert ist und daher die Türöffnerfalle 51 aus ihrer in den Figuren 7 und 8 dargestellten Sperrstellung in die Freigabestellung der Figuren 11 und 12 schwenkbar ist unter Verlagerung des Übertragungsschiebers 53. Das Zwischenglied 55 wird dabei durch den Übertragungsschieber 53 mitgenommen und in der Ebene über dem Anker 52a frei verschoben. Der Anker 52a behindert diese Verschiebebewegung des Zwischenglieds nicht, da das Zwischenglied außer der Wirkverbindung des Ankers steht. In der in den Figuren 11 und 12 dargestellten mechanischen Freigabestellung kommt es auf die Schaltstellung des Ankers nicht an, d. h. der Anker kann in dieser mechanischen Freigabestellung elektrisch in Sperrstellung und Freigabestellung gebracht werden, ohne dass die mechanische Freigabestellung dadurch beeinflusst wird.

Im Unterschied zu der mechanischen Freigebestellung ist in der in den Figuren 9 und 10 dargestellten elektrischen Freigabestellung die Stellung des Ankers wesentlich. In dieser elektrischen Freigabestellung muss der Anker in seiner elektrisch bestimmten Freigabestellung angeordnet sein, d. h. in dem dargestellten Fall nach unten zur Spule 52s hin geschwenkt. Sobald die elektrische Sperreinrichtung elektrisch in Sperrstellung geschaltet wird, erfolgt eine Verlagerung des Ankers 52a in seine Sperrstellung im dargestellten Fall in eine von der Spule 52s weggeschwenkte Stellung, wie sie in den Figuren 7 und 8 dargestellt ist.

Bei dem nicht erfindungsgemäßen Ausführungsbeispiel der Figuren 5 bis 12 wirkt der mechanische Entriegler 54 mit dem zwischen der Türöffnerfalle 51 und dem abtriebsseitigen Anker 52a der elektrischen Sperreinrichtung 52 zwischengeschalteten Übertragungsschieber 53 über das Zwischenglied 55 zusammen. Der mechanische Entriegler 54 wirkt zum mechanischen Freigeben des elektrischen Türöffners auf das Zwischenglied 55 ein und nicht auf den Anker 52a.

Bei beiden nicht erfindungsgemäßen Ausführungsbeispielen, die in den Fig. gezeigt sind, ist die Anordnung der Türöffnerkomponenten im Schlossgehäuse anders als bei herkömmlichen Passivflügelschlössern mit Türöffner realisiert. Die Türöffnerkomponenten sind unmittelbar in dem Schlossgehäuse angeordnet, ohne dass ein separates Türöffnergehäuse vorgesehen ist, welches die Türöffnerkomponenten: Türöffnerfalle, elektrischer Aktor, abtriebsseitiges Sperrglied und Türöffnergetriebe in ihrer Gesamtheit oder nur einige davon aufnimmt. Ferner sind die genannten Türöffnerkomponenten in dem Schlossgehäuse derart verteilt, dass zwischen zumindest einigen der Türöffnerkomponenten Komponenten der Schlossmechanik eingreifen.

Im nicht erfindungsgemäßen Ausführungsbeispiel der Figuren 5 bis 12 umfasst die Schlossmechanik einen Schieber 54, welcher durch die Nuss 3 betätigbar ist, um die Riegel-Aushebeinrichtung 6 und die Anschlusseinrichtungen für die für die obere Riegelstange 7 und die untere Riegelstangen 8 zu betätigen. Zwischen dem Übertragungsschieber 53 als Teil des Türöffnergetriebes und dem Anker 52a der elektrischen Sperreinrichtung 52 greift der Schieber 54 als Komponente der Schlossmechanik über das Zwischenglied 55 ein und wirkt so als mechanischer Entriegler 54.

Bei dem nicht erfindungsgemäßen Ausführungsbeispiel der Figuren 13 bis 14 handelt es sich um ein Passivflügelschloss, das weitgehend gleich aufgebaut ist wie das der Figuren 5 bis 12. Das Passivflügelschloss ist ebenfalls mit einer Türöffnereinrichtung 5 ausgestattet. Die Türöffnereinrichtung 5 weist übereinstimmend mit der Türöffnereinrichtung in den Figuren 5 bis 12 eine schwenkbare Türöffnerfalle 51 und eine elektrische Sperreinrichtung 52 mit schwenkbar gelagertem Anker 52a auf. Zwischen der Türöffnerfalle 51 und dem Anker 52a ist auch ein Übertragungsschieber 53 geschaltet. Im Unterschied zu den Figuren 5 bis 12 ist jedoch zwischen dem Übertragungsschieber 53 und dem Anker 52a kein Zwischenglied 55 geschaltet, das über den mechanischen Entriegler 54 betätigt wird. Es sei verwiesen auf Fig. 13a. Der mechanische Entriegler 54 wirkt auf den Übertragungsschieber 53 ein, um diesen gegenüber der Türöffnerfalle 51 zu verlagern. Die Sperrstellung der Türöffnerfalle 51 ist in den Figuren 13a und b gezeigt. Der Übertragungsschieber 53 liegt in Anlage an der Türöffnerfalle 51. Wenn die elektrische Sperreinrichtung 52 in Sperrstellung geschaltet ist, ist, wie Fig. 13b zeigt, der Anker 52a von der Spule 52s weggeschwenkt und blockiert den Übertragungsschieber 53, eine Ausgleichsbewegung in Querrichtung durchzuführen. Aufgrund dieser Blockierung des Übertragungsschiebers 53 ist die im Anschlag mit diesem stehende Türöffnerfalle 51 in dieser Stellung gegen eine Schwenkbewegung blockiert. Dies ist in den Figuren 13a und b gezeigt.

Es wird Bezug genommen auf die Figuren 13c und d. Wenn die elektrische Sperreinrichtung 52 elektrisch freigeschaltet wird, wird der Anker 52a aus der Bewegungsbahn des Übertragungsschiebers 53 herausverlagert. Der Übertragungsschieber 53 kann nun eine Ausweichbewegung über den nun eingezogenen Anker 52a hinweg durchführen, wenn die Türöffnerfalle 51 durch die Schlossfalle beaufschlagt wird. Die Türöffnerfalle 51 ist in dieser Stellung also freigeschaltet. Diese Stellung zeigt die Figur 13d.

Die mechanische Freischaltung der Türöffnerfalle 51 ist in den Figuren 14a bis d gezeigt. Der Übertragungsschieber 53 wird mittels des Entriegelungsschiebers 54 verlagert, und zwar in eine Position außerhalb der Anschlaglage mit der Türöffnerfalle 51. Die Figuren 14a und b zeigen die verlagerte Position des Übertragungsglieds 53 im Vergleich zur Ausgangsposition, die in Figur 13a dargestellt ist.

Der Übertragungsschieber 53 greift in dieser Position in eine Freilaufausnehmung 51f der Türöffnerfalle 51 derart ein, dass die Türöffnerfalle 51 ungehindert vom Übertragungsschieber 53 schwenken kann, wenn die Schlossfalle die Türöffnerfalle 51 zum Öffnen der Tür beaufschlagt. Die Türöffnerfalle schwenkt in die Freigabestellung, die in den Figuren 14c und d gezeigt ist.

Gleich wie bei den vorangehend beschriebenen nicht erfindungsgemäßen Ausführungsbeispielen kann der mechanische Entriegler 54 als ein Abschnitt des Schiebers 4 des Schlossgetriebes ausgebildet sein. Der mechanische Entriegler kann bei abgewandelten Ausführungen aber auch als separates Teil, vorzugsweise als ein mit dem Schieber 4 getriebemäßig zusammenwirkendes Teil ausgebildet sein. Bei abgewandelten Ausführungsbeispielen kann der mechanische Entriegler 54 auch als Nicht-Schieber, z. B. als Hebel oder als ein anderes Getriebeelement ausgebildet sein. Ferner muss der mechanische Entriegler 54 nicht mit einem Getriebeelement des Schlossgetriebes zusammenwirken. Der mechanische Entriegler 54 kann als separates Bauteil unabhängig vom Schlossgetriebe ausgebildet sein. Die Betätigung des mechanischen Entrieglers 54 erfolgt bei den dargestellten nicht erfindungsgemäßen Ausführungsbeispielen über die Betätigungseinrichtung der Schlossmechanik, vorzugsweise die Nuss 3. Es sind aber auch Ausführungen möglich, bei denen für die Betätigung des mechanischen Entrieglers 54 eine separate Betätigungseinrichtung vorgesehen ist.

Die Betätigungseinrichtung des mechanischen Entrieglers 54 ist grundsätzlich vorzugsweise jeweils so ausgeführt, dass die Betätigung von der Innenseite der Tür, in der das Schloss montiert ist, möglich ist. Dies gilt jedenfalls für Anwendungen der zweiflügeligen Tür in Flucht- und Rettungswegen.

### Bezugszeichenliste

- 1: Passivflügelschloss

- 2: Schlossgehäuse, Schlosskasten
- 2b: Bodenplatte
- 2s: Stulpplatte

- 3: Nuss
- 4: Schieber des Schlossgetriebes 5 Türöffnereinrichtung
- 6: Aushebeeinrichtung für Riegel des zugeordneten Aktivflügelschlosses
- 7: obere Riegelstange
- 8: untere Riegelstange

- 51: Türöffnerfalle
- 51a: Aufschraubstück der Türöffnerfalle
- 51k: Türöffnerfallen-Körper
- 51l: Lagerrahmen der Türöffnerfalle
- 51aa: Türöffnerfalle Schwenkachse
- 51f: Freilaufausnehmung in 51k

- 52: elektrische Sperreinrichtung
- 52s: Spule
- 52a: Anker (abtriebsseitiges Sperrglied)
- 52ak: Sperrkante des Ankers
- 52aa: Schwenkachse des Sperrglieds (Anker)
- 53: Übertragungsschieber (Wechsel)
- 53k: Anschlagkante des Übertragungsschiebers

- 54: Entriegelungsschieber, mechanischer Entriegler
- 54b: Betätigungsknopf von 54

- 55: Zwischenglied
- 55o: Langloch

## Patentansprüche

1. Passivflügelschloss zur Montage in oder an einem Passivflügel einer zweiflügeligen Tür,
mit einem als Schlosskasten oder Schlossgestell ausgebildeten Schlossgehäuse (2), in dem eine Schlossmechanik und eine elektrische Türöffnereinrichtung (5) gelagert ist,
- wobei die Schlossmechanik umfasst:
• eine obere Riegelstangen-Anschlusseinrichtung, an der eine obere Riegelstange (7) und/oder, eine untere Riegelstangen-Anschlusseinrichtung, an der eine untere Riegelstange (8) anschließbar oder angeschlossen ist, und
• eine Betätigungs-Anschlusseinrichtung, an der eine Betätigungseinrichtung (3), die einen manuellen oder motorischen Betätiger aufweist, zur Betätigung der Schlossmechanik, anschließbar oder angeschlossen ist,
- wobei die elektrische Türöffnereinrichtung (5) umfasst:
• eine Türöffnerfalle (51), die in dem Schlossgehäuse (2) derart bewegbar gelagert ist, dass sie in der Schließstellung der Tür mit einer Schlossfalle oder einem Riegel eines zugeordneten Aktivflügelschlosses zusammenwirkt,
• eine elektrische Sperreinrichtung (52), die einen als elektrische Spule oder E-Magnet ausgebildeten elektrischen Aktor (52s) und ein abtriebsseitiges Sperrglied (52a) aufweist, das mit der Türöffnerfalle (51) unmittelbar oder über ein zwischengeschaltetes Türöffnergetriebe, welches aus einem Getriebeelement (53) oder aus mehreren zusammenwirkenden Getriebeelementen (53) ausgebildet ist, derart zusammenwirkt, dass die Türöffnerfalle (51) in eine Sperrstellung und in eine Freigabestellung schaltbar ist,
• einen mechanischen Entriegler (54), der in Schließlage der Tür über die Betätigungseinrichtung (3) oder/und eine separate Entriegelungshandhabe betätigbar ist,
- wobei die Türöffnerfalle (51) mit der elektrischen Sperreinrichtung (52) und dem mechanischen Entriegler (54) derart zusammenwirkt, dass die Türöffnerfalle (51) einerseits elektrisch durch Änderung der Bestromung der elektrischen Sperreinrichtung (52) und andererseits mechanisch durch Betätigung des mechanischen Entrieglers (54) von ihrer Sperrstellung in Freigabestellung schaltbar ist,
**dadurch gekennzeichnet,**
**dass** der mechanische Entriegler (54) mit dem elektrisch schaltbaren Aktor (52s) der elektrischen Sperreinrichtung (52) derart zusammenwirkt, dass durch Betätigung des mechanischen Entrieglers (54) der elektrische Aktor (52s) verlagert wird und dadurch die Türöffnerfalle (51) mechanisch in Freigabestellung geschaltet ist.

2. Passivflügelschloss nach Anspruch 1,
**dadurch gekennzeichnet,**
**dass** der elektrische Aktor (52s) oder das abtriebsseitige Sperrglied (52a) zwecks Verlagerung durch den mechanischen Entriegler (54) ein Schiebelager oder ein Schwenklager aufweist.

3. Passivflügelschloss nach einem der vorangehenden Ansprüche, **dadurch gekennzeichnet,**
**dass** der mechanische Entriegler (54) als bewegbar gelagerter Entriegelungsschieber oder Entriegelungshebel ausgebildet ist.

4. Passivflügelschloss nach Anspruch 3, **dadurch gekennzeichnet,**
**dass** der mechanische Entriegler (54) in oder an dem Schlossgehäuse (2) bewegbar gelagert ist.

5. Passivflügelschloss nach einem der vorangehenden Ansprüche, **dadurch gekennzeichnet,**
**dass** die Türöffnerfalle (51) als Schwenkfalle oder lineare Schiebefalle ausgebildet ist.

6. Passivflügelschloss nach Anspruch 5, **dadurch gekennzeichnet,**
**dass** das Schwenklager der als Schwenkfalle ausgebildeten Türöffnerfalle (51) bzw. das lineare Schiebelager der als lineare Schiebefalle ausgebildeten Türöffnerfalle (51) durch Beaufschlagung des mechanischen Entrieglers (54) verlagerbar ist.

7. Passivflügelschloss nach einem der vorangehenden Ansprüche, **dadurch gekennzeichnet,**
**dass** der mechanische Entriegler (54) für seine Betätigung mit der oberen Riegelstangen-Anschlusseinrichtung (7) und/oder der unteren Riegelstangen-Anschlusseinrichtung (8) zusammenwirkt.

8. Passivflügelschloss nach einem der vorangehenden Ansprüche, **dadurch gekennzeichnet,**
**dass** die Schlossmechanik ein Schlossgetriebe (4) aufweist, das zwischen einerseits der oberen Riegelstangen-Anschlusseinrichtung (7) und/oder der unteren Riegelstangen-Anschlusseinrichtung (8) und andererseits der Betätigungs-Anschlusseinrichtung (3) zwischengeschaltet ist und der mechanische Entriegler (54) für seine Betätigung mit dem Schlossgetriebe zusammenwirkt.

## Claims

1. Passive leaf lock for mounting in or on a passive leaf of a two-leaf door,
having a lock housing (2) formed as a lock case or lock frame, in which a lock mechanism and an electric door opener device (5) is mounted,
wherein the lock mechanism comprises:
• an upper locking rod connection device, to which an upper locking rod (7) is connectable or is connected, and/or a lower locking rod connection device, to which a lower locking rod (8) is connectable or is connected, and
• an actuation connection device, to which an actuation device (3), which has a manual or motorised actuator, is connectable or is connected for actuating the lock mechanism,
- wherein the electric door opener device (5) comprises:
• a door opener latch (51), which is moveably mounted in the lock housing (2) in such a way that, in the closed position of the door, the door opener latch interacts with a lock latch or a bolt of an allocated active leaf lock,
• an electric blocking device (52), which has an electric actuator (52s), which is formed as an electric coil or an electromagnet, and a blocking member (52a) on the output side, which interacts with the door opener latch (51) directly or via an interposed door opener gear, which is formed from a gear element (53) or from a plurality of interacting gear elements (53), in such a way that the door opener latch (51) is switchable into a blocking position and into a release position,
• a mechanical unlocking means (54), which, in the closed position of the door, is actuatable via the actuation device (3) and/or a separate unlocking handle,
- wherein the door opener latch (51) interacts with the electric blocking device (52) and the mechanical unlocking means (54) in such a way that the door opener latch (51) is switchable from its blocking position into its release position on the one hand by electrically changing the energisation of the electric blocking device (52) and on the other hand mechanically by actuating the mechanical unlocking means (54),
**characterised in that**
the mechanical unlocking means (54) interacts with the electrically switchable actuator (52s) of the electric blocking device (52) in such a way that, by actuation of the mechanical unlocking means (54), the electric actuator (52s) is displaced and the door opener latch (51) is thus switched mechanically into the release position.

2. Passive leaf lock according to claim 1,
**characterised in that**
the electric actuator (52s) or the output-side blocking member (52a) has a slide bearing or a pivot bearing for the purpose of being displaced by the mechanical unlocking means (54).

3. Passive leaf lock according to one of the preceding claims,
**characterised in that**
the mechanical unlocking means (54) is designed as a moveably mounted unlocking slide or unlocking lever.

4. Passive leaf lock according to claim 3,
**characterised in that**
the mechanical unlocking means (54) is mounted moveably in or on the lock housing (2).

5. Passive leaf lock according to one of the preceding claims,
**characterised in that**
the door opener latch (51) is formed as a pivot latch or linear slide latch.

6. Passive leaf lock according to claim 5,
**characterised in that**
the pivot bearing of the door opener latch (51) formed as a pivot latch or the linear slide bearing of the door opener latch (51) formed as a linear slide latch is displaceable by being acted on by the mechanical unlocking means (54).

7. Passive leaf lock according to one of the preceding claims,
**characterised in that**
the mechanical unlocking means (54), for its actuation, interacts with the upper locking rod connection device (7) and/or the lower locking rod connection device (8).

8. Passive leaf lock according to one of the preceding claims,
**characterised in that**
the lock mechanism has a lock gear (4), which is interposed between, on the one hand, the upper locking rod connection device (7) and/or the lower locking rod connection device (8) and, on the other hand, the actuation connection device (3), and the mechanical unlocking means (54), for its actuation, interacts with the lock gear.

## Revendications

1. Serrure de battant passif destinée à être montée dans ou sur un battant passif d'une porte à deux battants,
avec un boîtier de serrure (2) conçu comme un coffre de serrure ou un châssis de serrure, dans lequel sont logés un mécanisme de serrure et un dispositif d'ouverture de porte électrique (5),
- dans laquelle le mécanisme de serrure comprend :
• un dispositif de raccordement de tige de verrou supérieure, auquel peut être raccordée ou est raccordée une tige de verrou supérieure (7) et/ou dispositif de raccordement de tige de verrou inférieure, auquel peut être raccordée ou est raccordée une tige de verrou inférieure (8) et
• un dispositif de raccordement d'actionnement auquel peut être raccordé ou est raccordé un dispositif d'actionnement (3), qui comprend un actionneur manuel ou motorisé, pour l'actionnement du mécanisme de serrure,
- dans laquelle le dispositif d'ouverture de porte électrique (5) comprend :
• une gâche (51) qui est logée de manière mobile dans le boîtier de serrure (2) de façon à ce qu'elle interagisse, dans la position de fermeture de la porte, avec un pêne demi-tour ou un pêne dormant d'une serrure de battant actif correspondante,
• un dispositif de blocage électrique (52) qui comprend un actionneur électrique (52s) conçu comme une bobine électrique ou un électroaimant et un organe de blocage côté sortie (52a), qui interagit avec la gâche (51) directement ou par l'intermédiaire d'une transmission d'ouverture de porte intercalaire, constituée d'un élément de transmission (53) ou de plusieurs éléments de transmission (53) interagissant entre eux, de façon à ce que la gâche (51) puisse être commutée dans une position de blocage et dans une position de déblocage,
• un dispositif de déverrouillage mécanique (54) qui, dans la position de fermeture de la porte, peut être actionné par l'intermédiaire du dispositif d'actionnement (3) et/ou d'une poignée de déverrouillage,
- dans laquelle la gâche (51) interagit avec le dispositif de blocage électrique (52) et le dispositif de déverrouillage mécanique (54) de façon à ce que la gâche (51) puisse être commutée de sa position de blocage vers sa position de déblocage d'une part électriquement par la modification de l'alimentation électrique du dispositif de blocage électrique (52) et d'autre part mécaniquement par l'actionnement du dispositif de déverrouillage mécanique (54),
**caractérisée en ce que** le dispositif de déverrouillage mécanique (54) interagit avec l'actionneur commutable électriquement (52s) du dispositif de blocage électrique (52) de façon à ce que l'actionnement du dispositif de déverrouillage mécanique (54) déplace l'actionneur électrique (52s) et permette ainsi la commutation de la gâche (51) mécaniquement vers la position de déverrouillage.

2. Serrure de battant passif selon la revendication 1,
**caractérisée en ce que**
l'actionneur électrique (52s) ou l'organe de blocage côté sortie (52a) comprend, pour le déplacement par le dispositif de déverrouillage mécanique (54), un palier coulissant ou un palier pivotant.

3. Serrure de battant passif selon l'une des revendications précédentes,
**caractérisée en ce que**
le dispositif de déverrouillage mécanique (54) est conçu comme un coulisseau de déverrouillage ou un levier de déverrouillage logé de manière mobile.

4. Serrure de battant passif selon la revendication 3,
**caractérisée en ce que**
le dispositif de déverrouillage mécanique (54) est logé de manière mobile dans ou sur le boîtier de serrure (2).

5. Serrure de battant passif selon l'une des revendications précédentes,
**caractérisée en ce que**
la gâche (51) est conçue comme une gâche pivotante ou une gâche coulissante linéaire.

6. Serrure de battant passif selon la revendication 5,
**caractérisée en ce que**
le palier pivotant de la gâche (51) conçue comme une gâche pivotante ou le palier coulissant linéaire de la gâche (51) conçue comme une gâche coulissante linéaire peut être déplacé par la sollicitation du dispositif de déverrouillage mécanique (54).

7. Serrure de battant passif selon l'une des revendications précédentes,
**caractérisée en ce que**
le dispositif de déverrouillage mécanique (54) interagit, pour son actionnement, avec le dispositif de raccordement de tige de verrou supérieure (7) et/ou le dispositif de raccordement de tige de verrou inférieure (8).

8. Serrure de battant passif selon l'une des revendications précédentes,
**caractérisée en ce que**
le mécanisme de serrure comprend une transmission de serrure (4) qui est intercalé entre, d'une part le dispositif de raccordement de tige de verrou supérieure (7) et/ou le dispositif de raccordement de tige de verrou inférieure (8) et, d'autre part, le dispositif de raccordement d'actionnement (3) et le dispositif de déverrouillage mécanique (54) interagit, pour son actionnement, avec la transmission de serrure.
